# EUROPÄISCHE PATENTSCHRIFT

(11) **EP 0 066 276 B1**
(45) Veröffentlichungstag und Bekanntmachung des Hinweises auf die Patenterteilung: **06.11.1985**
(21) Anmeldenummer: 82104687.7
(22) Anmeldetag: 28.05.1982
(51) Int. Cl.: F17C 3/02, F17C 13/12

(54) **Doppelwandiger Behälter für tiefkalte Flüssigkeiten**
Double-walled container for very cold liquids
Réservoir à double paroi pour stocker des liquides très froids

(30) Priorität: 03.06.1981 DE 3121945; 30.03.1982 DE 3211654
(43) Veröffentlichungstag der Anmeldung: 08.12.1982
(73) Patentinhaber: Wayss & Freytag Aktiengesellschaft, D-60486 Frankfurt (DE)
(72) Erfinder: Knodel, Rolf, Dipl.-Ing., D-6233 Kelkheim-Münster (DE); Schulte-Vieting, Detlev, Dipl.-Ing., D-6000 Frankfurt a.M. (DE)

## Beschreibung

Die Erfindung betrifft einen doppelwandigen Behälter für tiefkalte Flüssigkeiten, vornehmlich für Flüssiggas, mit einem Innentank als primären Lagerbehälter und einem Aussentank aus Spannbeton als sekundärem Sicherheitsbehälter, einer zwischen beiden Behältern angeordneten Wärmedämmschicht sowie einer Fugenkonstruktion zwischen Wand und Sohlplatte des Sicherheitsbehälters, bei der der Fugenbereich stetig durch ein an seinen Enden eingespanntes stählernes Fugenblech überbrückt ist.

Behälter für tiefgekühlte Flüssigkeiten werden aus Sicherheitsgründen in der Regel zweischalig ausgeführt, wobei der innere Behälter, der der eigentlichen Lagerung dient, aus Stahl hergestellt ist, während ein aus Stahl oder Beton ausgeführter zweiter Tank den inneren als Sicherheitsbehälter umschliesst und bei einem Leck des Innenbehälters die auslaufende Flüssigkeit auffangen muss. Zwischen beiden Behältern ist eine Kälteisolierung angeordnet. Der äussere Behälter muss, um seine Funktion erfüllen zu können, auch einen Katastrophenlastfall zerstörungsfrei aushalten.

Derartige Behälter werden in besonderen Genehmigungsverfahren zugelassen und sind wegen des hohen Sicherheitsrisikos für aussergewöhnliche und bauwerksspezifische Lastfälle zu bemessen. Zu diesen Lastfällen gehören als planmässige Lastfälle Explosionsdruckwelle und Erdbeben und als Katastrophenfall der Temperaturschock, die jedoch nicht gleichzeitig zu berücksichtigen sind.

Als äussere Schutzbehälter haben Betonbehälter gegenüber Stahlbehältern Vorteile. Sie geben vom Material her bereits eine grössere Sicherheit gegen absichtliche oder unabsichtliche Beschädigungen von aussen oder gegen Unfälle. Die äusseren Betonbehälter wurden bisher fugenlos ausgebildet, da die konstruktiven Probleme einer Fuge für derartige Behälter nicht befriedigend gelöst werden konnten.

Es sind Vorschläge für Behälterkonstruktionen mit Fugenausbildung zwischen Sohlplatte und Wand bekannt, die jedoch dem derzeitigen Stand der Sicherheitsanforderungen nicht gerecht werden. Eine derartige Behälterkonstruktion ist in der FR-PS 1 383795 beschrieben. Diese ist jedoch nicht in der Lage, Zugkräfte in der Fuge zwischen Wand und Sohlplatte des Aussenbehälters aufzunehmen, wie sie aus dem Biegemoment infolge einer horizontalen, durch Explosion ausgelösten Druckwelle oder durch Erdbeben-Schwingungen entstehen können. Im Fugenbereich ist kein Konstruktionsglied für die Weiterleitung senkrecht wirkender Kräfte aus der Wand in die Sohlplatte vorhanden. Ebensowenig können die auf den oberen Behälterteil wirkenden horizontalen Kraftkomponenten aus diesen Lastfällen in der Fuge auf die Sohlplatte weitergeleitet werden. Die weitere Fuge im Behälter beim Übergang von der Wand zur Decke ist entbehrlich und unwirtschaftlich.

Aus der DE-OS 25 45 527 ist eine Konstruktion für einen Sicherheitsbehälter bekannt, bei der Wand und Sohlplatte des Behälters zwar getrennt hergestellt, nach Abklingen der herstellungsbedingten «unterschiedlichen Verformungen» jedoch für den Gebrauchszustand «formsteif» miteinander verbunden werden, indem die Fuge zwischen ihnen mit Mörtel gefüllt und mittels vertikaler Spannglieder überspannt wird. Bei beiden vorgenannten LNG-Behälterkonstruktionen sind auch keine Vorkehrungen getroffen, die verhindern, dass sich im Fall einer Leckage der Raum unter der Sohle des Innentanks mit austretender Flüssigkeit füllen kann. In den Isolierlagen unter der Sohle eindringende Flüssigkeit lässt sich für die Reparatur nur schwer entfernen, so dass die Gefahr besteht, dass der Behälter durch explosionsartige Ausdehnung von Rückständen eingedrungener tiefkalter Flüssigkeit bei späterer Erwärmung beschädigt wird.

In der DE-OS 2016441 ist eine strukturelle Verbindung, vornehmlich für einen Reaktorbehälter, mit einem fugenartigen Zwischenraum zwischen Wand und Sohlplatte beschrieben, der im Endzustand von Beton frei gehalten und nur von mindestens zwei konzentrischen Flächen angeordneter Lagen vertikaler Bewehrungseisen durchstossen wird. Der offengelassene Zwischenraum lässt seitliche Verschiebungen zu. Eine derartige Fugenausbildung ist umständlich und aufwendig und überträgt ausserdem Momente im Ansatzbereich zwischen Wand und Sohlplatte, wo sie erfindungsgemäss gerade vermieden werden sollen.

Allen bekannten Lösungsvorschlägen für Behälterkonstruktionen mit Fugen zwischen Wand und Sohlplatte fehlen Mittel, die beim Auftreffen seitlicher Druckwellen auf den Behälter ein seitliches Versetzen der Wand auf der Sohlplatte bzw. unzulässige Deformationen der Wand mit Durchmesserverringerung und entsprechender Durchmesservergrösserung senkrecht zur Achse der Durchmesserverringerung verhindern.

Aufgabe der Erfindung ist es, einen doppelwandigen Flüssigkeitstank mit einem Betonbehälter als Aussenschale zu entwickeln, der die Nachteile der bekannten Konstruktion vermeidet und voraussehbare Katastrophenfälle mit grösserer Sicherheit zerstörungsfrei übersteht.

Die Aufgabe wird durch 2 alternative Fugenkonstruktionen gelöst, die in den kennzeichnenden Teilen der Ansprüche 1 und 2 beschrieben sind.

Die erfindungsgemässen Lösungen trennen im Behälter im kritischen Übergangsbereich die Wand von der Sohle. Es entstehen so in ihrer statischen Wirkung überschaubare und berechenbare Teile, denen durch entsprechende konstruktive Ausbildung eindeutige Funktionen zugewiesen und die damit wirtschaftlich bemessen werden können. Zwischen Wand und Sohle sind kraftübertragende Verbindungselemente angebracht. Die beiden alternativen Lösungen unterscheiden sich in der Art, wie mögliche aus horizontalen Druckwellen herrührende Vertikalkräfte aufgenommen werden.

Horizontale Kräfte aus Druckwellen werden durch eine Aufkantung auf der Sohlenplatte und dämpfende Mittel in der Fuge zwischen Wand und Aufkantung aufgefangen.

Die Lösung nach Anspruch 1 weist die Aufnahme der Vertikalkräfte dem Fugenblech (9) zu, das für diese Aufgabe dicker bemessen werden muss und damit steifer wird und deshalb im Falle des Temperaturschocks durch Behinderung seiner Schrumpfung infolge plötzlicher Abkühlung stärkere Kräfte auf die Einbindekonstruktionen (10,11) und den Beton ausübt. Diese Kräfte sollen durch biegeweiche plastisch verformbare Ausbildung der Einbindekonstruktionen mit winkelförmigen abgekanteten Stahlelementen (12) aufgefangen werden.

In der Lösung nach Anspruch 2 werden die Zugkräfte besonderen, die Fuge durchdringenden Ankern (27) zugewiesen. Diese Lösung empfiehlt sich, wenn die Grösse der vertikalen Zugkräfte zu unwirtschaftlichen Abmessungen des Fugenbleches und dessen Verankerungen führen würde. Durch die Anker (27) wird das Fugenblech (38) entlastet und kann dünner ausgebildet werden. Im Katastrophenfall des Temperaturschocks kann ein solches Blech sich ohne übergrosse Beanspruchung auf die Einbindekonstruktionen (49, 50) abzugeben, plastisch verformen.

Der Aufnahme der Horizontalkraft aus einer Druckwelle dienen Massnahmen nach den Ansprüchen 3 bis 6. Damit die Sohlplatte als Widerlager für den Behälterteil oberhalb der Gleitfuge wirken kann, müssen plötzliche Druckstösse kraftschlüssig aus dem aufgehenden Bauwerk in die Sohlplatte eingeleitet werden können, gleichzeitig müssen - trotz der kraftschlüssigen horizontalen Lagerung - langsame horizontale Verschiebungen des aufgehenden Bauwerks auf der Sohlplatte möglich sein.

Diese Aufgabe wird durch die Füllung der Fuge mit viskoelastischer Vergussmasse gelöst. Durch zweistufige Ausbildung der Fuge mit einem schmaleren unteren und einem breiteren oberen Raum entsteht oben ein Pufferraum in den hinein bei Verengung des Fugenspaltes Vergussmasse verdrängt, bzw. aus dem heraus bei Verbreiterung des Fugenspaltes Vergussmasse nachfliessen kann. Da diese Bewegungen bei der erforderlichen Viskosität der Vergussmasse nur sehr langsam ablaufen, können Heizleitungen vorgesehen werden, durch die gezielt die Masse erwärmt und die Fliessbewegungen beschleunigt werden.

Eine alternative Lösung zur Erzeugung der Kraftschlüssigkeit in der Fuge beschreibt Anspruch 5. Die Fuge wird allseitig druckfest und dicht geschlossen und der Raum mit einer Flüssigkeit gefüllt, die über mindestens eine Leitung mit einem Druckkessel in Verbindung steht.

Mit einem Regelventil ist die Durchflussmenge in der Verbindungsleitung steuerbar. Kraftschlüssigkeit in der Fuge wird dadurch erreicht, dass bei einem plötzlichen Stoss die Flüssigkeit praktisch nicht aus dem Fugenraum entweichen kann, während je nach Einstellung des Regelventils bei langsamen Veränderungen des Fugenvolumens der Flüssigkeitsaustausch mehr oder weniger schnell erfolgen kann. In Ausgestaltung dieser Lösung nach Anspruch 5 wird nach Anspruch 6 vorgeschlagen, unter Verzicht auf eine Abdichtung des Fugenraumes in den allseitig geschlossenen Fugenraum einen elastisch dehnbaren, dichten Schlauch einzulegen, der, indem er mit Flüssigkeit beaufschlagt wird, sich den Fugenwandungen eng anlegt und die Fuge kraftschlüssig füllt.

Nach Anspruch 7 wird vorgeschlagen, zwischen dem Innentank und der stählernen Fugenkonstruktion eine dichte Abschottung einzuziehen. Die auf den Behälter wirkenden Beschleunigungskräfte bei Erdbeben überträgt die Blechplatte dieser Abschottung durch ihre tangentiale Schubsteifigkeit, zugleich verhindert sie bei einer Leckage des Innentanks, dass die tiefkalte Flüssigkeit, in den Raum der Wärmeisolierung unterhalb des Innentankbodens einfliessen kann, aus dem sie nur mit grossem Aufwand und womöglich unter Zerstörung der Isolierschicht entfernt werden könnte. Das Abreissen des Blechs der dichten Abschottung zwischen Innentankboden und Aussentank vom Fugenblech der Fugenkonstruktion durch unterschiedliche Temperaturänderung und damit verbundener Verformung beider Behälter, wie sie beim Füllen oder Leeren des Innentanks auftreten können, wird durch Vorrichtungen nach den Ansprüchen 8 und 9 verhindert.

Weitere Ausgestaltungen sind in den Unteransprüchen 10 und 11 beschrieben. Darin dient das Heizrohr 39 dazu, die Wandtemperatur des Aussenbehälters im Einbindebereich des Blechs der Abschottung, das als Kältebrücke wirkt, konstant zu halten, um singuläre Temperaturspannungen in diesem Wandbereich zu vermeiden.

. Beispiele erfindungsgemässer Behälterausführungen sind in den Fig. 1 bis 6 dargestellt. Es zeigen
Fig. 1 einen Schnitt durch einen zweischaligen Behälter,
Fig. 2 das Detail einer erfindungsgemässen Fugenkonstruktion nach Anspruch 1,
Fig. 3 den Bereich des oberen Einbinderings 10 einer Fugenkonstruktion nach Anspruch 1 im verformten Zustand nach einem Katastrophenfall (Kälteschock),
Fig. 4 das Detail einer erfindungsgemässen Fugenkonstruktion nach Anspruch 2,
Fig. 5 und 6 Ausschnitte durch den Fugenspalt zwischen Wand 6 und Aufkantung 18 auf der Sohlplatte mit einer Vorrichtung nach Anspruch 5 bzw. 6.

Die zweischalige zylindrische Tankanlage 1 baut sich auf aus dem Innentank 2 und dem ihn umgebenden Aussentank 3 als Schutzbehälter. Der Raum 4 zwischen beiden Behältern ist durch unterschiedlich aufgebautes Isoliermaterial ausgefüllt. Am Aussentank 3 aus vorgespanntem Stahlbeton trennt die Fuge 5 die Wand 6 von der Sohlplatte 7. Die Fuge 5 wird auf der Innenseite von der stählernen Fugenkonstruktion 8 überbrückt.

Das Ausführungsbeispiel einer Fugenkonstruktion nach Anspruch 1 besteht aus dem Fugenblech 9 sowie den Einbinderingen 10, 11, die aus Z-Profilen 12 mit Ankereisen 13 hergestellt sind und das Fugenblech in der Wand 6 bzw. der Sohlplatte 7 des Aussentanks 3 einspannen. Der Raum hinter dem Fugenblech 9 ist mit plastisch verformbarem Material 14 gefüllt. In diesem Raum hinein können sich die Profile 12 im Katastrophenfall verformen. Zwischen der Bodenplatte 15 des Innentanks 2 und der Fugenkonstruktion 8 spannt sich die Abschottung 16. Sie besitzt an ihrem äusseren Rand einen im Winkel nach oben aufgeschweissten aufkantungsartigen Kragen 17, mit dem sie dicht am Fugenblech 9 befestigt ist. Die Sohlplatte 7 des Aussentanks 3 ist mit einer Aufkantung 18 versehen, die die Wand 6 konzentrisch umfasst.

Fig. 3 zeigt den oberen Einbindering 10 einer Fugenkonstruktion 8 in der Wand 6 des Aussentanks 3 und gestrichelt seine Position nach einem Katastrophenfall durch Kälteschock, der ein plötzliches starkes Schrumpfen des oberen von der tiefkalten Flüssigkeit berührten Teiles der Fugenkonstruktion zur Folge hat. Dabei wird deutlich, wie sich die Z-Profile 12, indem ihre Stege 19 als Hebelarme wirken, durch Ausbildung von Fliessgelenken 20 verformen und die Schrumpfbewegung mitmachen können, ohne dass der Beton der Wand 6 zu Bruch geht. Gleichzeitig wird auch die Wirkungsweise der Abschottung 16 mit dem aufkantungsartigen Kragen 17 erkennbar. Der Liner 21 aus dünnem kaltzähen Stahl ist durch Schweissdübel 22 im Beton verankert, mit seinem unteren Rand 23 mit dem Fugenblech 9 verschweisst und kann der Bewegung des Fugenblechs folgen. An seinem oberen Rand 24 ist er dicht mit der Dichthaut 25 verbunden. Der Liner 21 verhindert ein Abreissen der Dichthaut des Aussenbehälters im Fugenbereich.

Bei der Fugenkonstruktion 26 nach Anspruch 2 weist das Fugenblech 38 nur geringe Dicke auf. Es kann sich daher leicht verformen und gibt nur geringe Kräfte an die Einbindekonstruktionen 49, 50 ab. Um seine Verformung nicht zu behindern, ist es mit plastisch verformbarem Material 51 hinterlegt. Anker 27, die von Hüllrohren 28 umgeben sind, durchdringen die Gleitfläche der Fuge 5. Die Hüllrohre 28 sind an ihrem oberen und unteren Ende durch Manschetten 29 verschlossen. Der Raum 30 zwischen Anker 27 und Hüllrohr 28 ist mit Korrosionsschutzmittel durch eine Verpressleitung 31 verpressbar. Die Aufkantung 18 dient als Widerlager gegen seitliche Verschiebungen der Wand 6. Zwischen Aufkantung 18 und Wand 6 öffnet sich eine Fuge 32/33 mit einem unteren Bereich 32 mit geringerer und einem oberen Bereich 33 mit grösserer Breite, die mit viskoelastischer Vergussmasse gefüllt ist. Im dargestellten Beispiel wird die Vergussmasse im oberen Fugenbereich von einer Heizleitung 34 durchzogen. In der Ebene der Bodenplatte 15 des Innentanks 2 ist hier eine dichte Abschottung 35 im Isolierraum 4 angeordnet. Sie weist ringförmige Kompensatoren 36 auf. Im Anschlussbereich 37 an das Fugenblech 38 ist sie durch Heizrohre 39 erwärmbar. In dem relativ standfesten Isoliermaterial 40 des Sohlbereichs zwischen Innen- und Aussentank sind Ausnehmungen 41 vorgesehen, in denen sich die Kompensatoren bewegen können.

Alternative kraftschüssige Fugenfüllungen zeigen die Figuren 5 und 6. Die Fuge 42 ist allseitig druckfest und dehnfähig durch dünnwandige Blechelemente 43 umschlossen. Der geschlossene Fugenraum 44 und der Druckkessel 45, die über eine Leitung 46 und das Steuerventil 47 miteinander in Verbindung stehen, sind mit Flüssigkeit gefüllt. In den dargestellten Beispielen füllt die Flüssigkeit den Fugenraum 44 nicht unmittelbar, sondern mittelbar in einem elastisch dehnbaren, dichten Schlauch 48.

## Patentansprüche

1. Doppelwandiger Behälter (1) für tiefkalte Flüssigkeiten, vornehmlich für Flüssiggas, mit einem Innentank (2) als primärem Lagerbehälter und einem Aussentank (3) aus Spannbeton als sekundärem Sicherheitsbehälter, einer zwischen beiden Behältern angeordneten Wärmedämmschicht sowie einer Fugenkonstruktion (8 bzw. 26) zwischen Wand (6) und Sohlplatte (7) des Sicherheitsbehälters, bei der der Fugenbereich stetig durch ein an seinen Enden eingespanntes stählernes Fugenblech (9 bzw. 38) überbrückt ist, dadurch gekennzeichnet,
- dass der Aussentank (3) im Fugenbereich eine auf der Innenseite des Behälters angeordnete, Kräfte, die senkrecht zur Ebene der Fuge (5) wirken, übertragende Fugenkonstruktion (8) aufweist, bei der das die Fuge überbrückende Fugenblech (9) durch Einbindekonstruktionen (10, 11) aus mehrfach winkelförmig abgekanteten Stahlelementen (12) -z.B. Z-Profilen - im Beton des Behälters (3) am oberen Rand in der Wand (6) bzw. am unteren Rand in der Sohlplatte (7) verankert ist,
- dass diese Einbindekonstruktionen (10, 11) eine mehrfach winkelförmige Formgebung sowie eine Bemessung und eine Verformbarkeit aufweisen, so dass sie in planmässigen Lastfällen nur Beanspruchungen im elastischen Bereich erfahren, jedoch bei dem Katastrophenfall eines Temperaturschocks plastisch verformbar sind, wobei das an den Flanschen der winkelförmig abgekanteten Stahlelemente (12) in der Richtung der Verschiebung angreifende Kräftepaar im Profilsteg (19) Biegespannungen von solcher Grösse erzeugt, dass sich in den Profilecken (20) Fliessgelenke ausbilden, die Profile sich entsprechend der Verformung des Fugenblechs (9) strecken und nur noch Verankerungskräfte an den Beton der Wand (6) bzw. der Sohlplatte (7) weitergeben, die dieser zerstörungsfrei aufnehmen kann, und
- dass eine den Fuss der Wand (6) aussen umfassende Aufkantung (18) auf der Sohlplatte (7) angeordnet ist, die Bewegungen nach innen erlaubt, Bewegungen nach aussen dagegen begrenzt.

2. Doppelwandiger Behälter wie im Oberbegriff des Anspruchs 1 beschrieben, dadurch gekennzeichnet, dass die Gleitebene der Fuge (5) von etwa in Wandmitte angeordneten Ankern (27) durchdrungen wird, die in der Sohlplatte (7) und der Wand (6) gehalten und auf eine bestimmte Länge unterhalb der Fuge (5) in der Sohlplatte (7) und oberhalb der Fuge in der Wand (6) von einem eine festgelegte seitliche Verschiebung zulassenden Hüllrohr (28) umgeben sind, dass eine den Fuss der Wand (6) aussen umfassende Aufkantung (18) auf der Sohlplatte (7) angeordnet ist, die Bewegungen nach innen erlaubt, Bewegungen nach aussen dagegen begrenzt.

3. Doppelwandiger Behälter nach Anspruch 1 oder 2, dadurch gekennzeichnet, dass eine Fuge (32/33) zwischen Wand (6) und Aufkantung (18) der Sohlplatte (7) angeordnet ist, die unten eine geringere (32) und oben eine grössere Breite (33) aufweisen kann und mit einer visko-elastischen Vergussmasse gefüllt ist, deren Viskosität so eingestellt ist, dass die Vergussmasse bei plötzlicher horizontaler Belastung der Wand als kraftschlüssiges Widerlager wirkt und die Horizontalkraft auf die Aufkantung überträgt, bei langsamen Verformungen des Behälters dagegen nach oben ausweicht bzw. aus dem oberen Fugenquerschnitt nachfliesst, wobei ein oberer breiteter Fugenraum (33) für den unteren schmaleren (32 als Pufferraum wirkt.

4. Doppelwandiger Behälter nach Anspruch 3, dadurch gekennzeichnet, dass in der Fuge (32/33) und/oder in ihrem Bereich in der Sohlplatte (7) mindestens eine Heizleitung (34) angeordnet ist, mit der die Fugenvergussmasse erwärmbar und ihr Fliessverhalten beeinflussbar ist.

5. Doppelwandiger Behälter nach Anspruch 1 oder 2, dadurch gekennzeichnet, dass die Fuge (42) mit geeigneten dünnwandigen Elementen (43) allseitig druckfest, dehnfähig und dicht geschlossen und mit einer geeigneten Flüssigkeit (44) gefüllt ist, die über mindestens eine Leitung (46) mit einem Druckkessel (45) in Verbindung steht, und dass die Durchflussmenge in dieser Leitung über ein Regelventil (47) steuerbar ist.

6. Doppelwandiger Behälter nach Anspruch 1 oder 2, dadurch gekennzeichnet, dass anstelle einer dichten Umhüllung der Fuge ein elastisch dehnbarer, dichter Schlauch (48) in die Fuge eingelegt wird, der, indem er mit Flüssigkeit beaufschlagt wird, sich den Fugenwandungen eng anlegt und die Fuge kraftschlüssig füllt.

7. Doppelwandiger Behälter nach Anspruch 1 oder 2, dadurch gekennzeichnet, dass zwischen dem Innentank (2) und der Stahlfugenkonstruktion (8 bzw. 26) eine dichte Abschottung (16, 35) eingezogen ist.

8. Doppelwandiger Behälter nach Anspruch 7, dadurch gekennzeichnet, dass die Abschottung (16) an ihrem äusseren Rande einen im Winkel zu ihr angeordneten aufkantungsartigen Kragen (17) aufweist und dass sie mit dem freien Rand der Aufkantung mit dem Fugenblech (9) dicht verbunden ist.

9. Doppelwandiger Behälter nach Anspruch 7, dadurch gekennzeichnet, dass die Abschottung (35) zwischen Innen- und Aussentank ringförmig konzentrisch zur Behälterachse angeordnete Kompensatoren (36) aufweist.

10. Doppelwandiger Behälter nach Anspruch 7, 8 oder 9, dadurch gekennzeichnet, dass auf der Abschottung (35) im Bereich (37) des Anschlusses an das Fugenblech (38) mindestens ein Heizrohrring (39) angeordnet ist, mit dem dieser Bereich erwärmbar ist.

11. Doppelwandiger Behälter nach Anspruch 2, dadurch gekennzeichnet, dass die Anker (27) umgebenden Hüllrohre (30) an ihren oberen und unteren Enden dicht schliessbare Manschetten (29) aufweisen und der Raum (30) zwischen Ankerstab und Rohr mit einem Korrosionsschutzmittel für den Ankerstab verpressbar ist.

## Revendications

1. Réservoir (1) à double paroi pour milieu liquide à basse température, principalement pour gaz liquéfié, avec un bac intérieur (2) servant de réservoir de stockage primaire et un bac extérieur (3) en béton précontraint servant de réservoir secondaire de sécurité, une couche d'isolant thermique disposée entre les deux réservoirs ainsi qu'un joint de construction (8; 26) ménagé entre la paroi (6) et la semelle (7) du réservoir de sécurité, dans lequel la région du joint est couverte de manière continue par un couvre-joint (9; 38) en tôle d'acier encastré à ses extrémités, caractérisé en ce que:
- dans la région du joint, sur le côté intérieur du réservoir, le bac extérieur (3) présente un garnissage de joint (8) transmettant les forces qui agissent perpendiculairement au plan de joint (5) dans lequel le couvre-joint en tôle (9) couvrant le joint est ancré dans le béton du réservoir (3), à son bord supérieur dans la paroi (6) et à son bord inférieur dans la semelle (7), à l'aide de moyens de raccordement (10, 11 ) constitués par des éléments en acier (12) à pliures multiples, par exemple des profilés en Z,
- lesdits moyens de raccordement (10, 11) présentent une configuration à angles multiples, des dimensions et une déformabilité telles que, dans des conditions de charges conformes aux prévisions ils conduisent seulement à des contraintes situées dans la zone élastique, tandis que, dans le cas de chocs thermiques catastrophiques ils sont déformables plastiquement, du fait que les paires de forces qui agissent dans le sens de la translation sur les ailes des éléments en acier (12) à profil angulaire produisent dans l'âme (19) du profilé des contraintes de flexion d'une grandeur telle qu'il se forme dans les angles (20) du profil des déformations de fluage, que les profilés s'étirent en correspondance avec la déformation du couvre-joint en tôle (9) et transmettent au béton de la paroi (6) et de la semelle (7) seulement des forces d'ancrage que celui-ci peut supporter sans détérioration,
- et il est prévu sur la semelle (7) un rebord (18) entourant extérieurement le pied de la paroi (6), permettant des mouvements vers l'intérieur et limitant par contre les mouvements vers l'extérieur.

2. Réservoir à double paroi selon le préambule de la revendication 1, caractérisé en ce que le plan de glissement du joint (5) est traversé par des fers d'ancrage (27) disposés sensiblement au milieu de la paroi qui sont tenus dans la semelle (7) et dans la paroi (6) et entourés sur une longueur déterminée en dessous du joint (5) dans la semelle (7) et au-dessus du joint dans la paroi (6) par une gaine tubulaire (28) autorisant un déplacement latéral déterminé et en ce qu'il est prévu sur la semelle (7) un rebord (18) entourant extérieurement le pied de la paroi (6),permettant des mouvements vers l'intérieur et limitant par contre les mouvements vers l'extérieur.

3. Réservoir à double paroi selon la revendication 1 ou 2, caractérisé en ce qu'il est ménagé entre la paroi (6) et le rebord (18) de la semelle (7) un joint (32/33) qui peut présenter une largeur plus faible (32) en bas et plus grande (33) en haut et qui est rempli d'une composition viscoélastique dont la viscosité est choisie telle que en cas de charge horizontale subite imposée à la paroi, cette composition agit comme une butée d'arrêt des forces et transmet la force horizontale au rebord, par contre, en cas de déformations lentes du réservoir, cette composition s'échappe vers le haut, c'est-à-dire flue vers la partie supérieure de la section droite du joint du fait qu'un espace plus large plus élevé (33) du joint se comporte comme un espace tampon pour un espace plus étroit moins élevé (32).

4. Réservoir à double paroi selon la revendication 3, caractérisé en ce qu'il est prévu dans le joint (32/33) et/ou dans son voisinage à l'intérieur de la semelle (7) au moins un conducteur chauffant (34) à l'aide duquel la composition peut être réchauffée et son comportement au fluage peut être influencé.

5. Réservoir à double paroi selon la revendication 1 ou 2, caractérisé en ce que le joint (42) est résistant à la pression, dilatable et fermé hermétiquement de tous les côtés au moyen d'éléments minces (43) appropriés et il est rempli d'un liquide (44) convenable qui est en communication par au moins une conduite (46) avec un ballon sous pression (45), le débit à travers cette conduite pouvant être réglé au moyen d'une vanne de réglage (47).

6. Réservoir à double paroi selon la revendication 1 ou 2, caractérisé en ce qu'au lieu d'un gainage étanche du joint, il est prévu un tuyau flexible (48) étanche extensible élastiquement introduit dans le joint, qui, lorsqu'il est alimenté en liquide, s'applique étroitement contre les parois du joint et le remplit de force.

7. Réservoir à double paroi selon la revendication 1 ou 2, caractérisé en ce qu'un cloisonnement étanche (16, 35) est interposé entre le bac intérieur (2) et le garnissage en acier (8, 26) du joint construction.

8. Réservoir à double paroi selon la revendication 7, caractérisé en ce que le cloisonnement étanche (16) présente le long de son bord extérieur un collet (17) analogue à un rebord faisant un angle avec lui et il est réuni de façon étanche par le bord libre de ce rebord abec le couvre-joint en tôle (9).

9. Réservoir à double paroi selon la revendication 7, caractérisé en ce que le cloisonnement (35) comprend entre le bac intérieur et le bac extérieur des compensateurs de dilatation (36) disposés en couronnes concentriques autour de l'axe du réservoir.

10. Réservoir à double paroi selon la revendication 7, 8 ou 9, caractérisé en ce que le cloisonnement (35) comprend dans la zone (37) du raccordement avec le couvre-joint en tôle (38) au moins un tuyau de chauffage annulaire (39) permettant de réchauffer cette zone de raccordement.

11. Réservoir à double paroi selon la revendication 2, caractérisé en ce que les gaines tubulaires (30) entourant les fers d'ancrage (27) présentent à leurs extrémités supérieure et inférieure des manchettes (29) d'obturation étanche et l'espace (30) entre les fers d'ancrage et les gaines tubulaires est apte à recevoir par injection sous pression un agent de protection du fer d'ancrage contre la corrosion.

## Claims

1. Double-walled container (1) for very cold liquids, principally liquefied gas, comprising an inner tank (2) as the primary storage container and an outer tank (3) of prestressed concrete as the secondary safety container, a thermally insulating layer arranged between the two containers, and a joining structure (8 or 26) between the wall (6) and the bed slab (7) of the safety container in which the joint region is bridged uninterruptedly by a steel joint plate (9 or 38) the ends of which are fixed in position, characterised
- in that in the region of the joint, the outer tank (3) has a joining structure (8) arranged on the inside of the container which transmits forces acting perpendicularly to the plane of the joint (5), and in this joining structure the joint plate (9) which bridges the joint is anchored in the concrete of the container (3) by embedded structures (10, 11) comprising steel members (12) - e.g. Z sections - folded to form a plurality of angles, in the wall (6) at the upper edge and in the bed slab (7) at the lower edge,
- in that said embedded structures (10,11) are shaped into a plurality of angles and are of a size and deformability such that they are only stressed in the elastic range under planned loads but are plastically deformable under the circumstances of catastrophic thermal shock, in which case the couple applied in the direction of displacement to the flanges of the angularly folded steel members (12) generates bending stresses in the webs (19) of the sections of a magnitude such that plastic hinges are formed in the corners (20) of the sections, the sections stretch in accordance with the deformation of the joint plate (9), and transmit to the concrete of the wall (6) or the bed slab (7) only such anchoring forces as said concrete is able to withstand without damage, and
- in that an upstand (18) which encloses the foot of the wall (6) on the outside is arranged on the bed slab (7), said upstand permitting inward movement but restricting outward movement.

2. Double-walled container as described in the preamble to claim 1, characterised in that the slip plane of the joint (5) has passing through it anchors (27) arranged approximately in the centre of the wall which are held in the bed slab (7) and the wall (6) and which are surrounded for a certain length in the bed slab (7) below the joint (5) and in the wall (6) above the joint by jacket tubes (28) which permit a fixed amount of lateral displacement,
and in that upstand (18) which encloses the foot of the wall (6) on the outside is arranged on the bed slab (7), said upstand permitting inward movement but restricting outward movement.

3. Double-walled container according to claim 1 or 2, characterised in that arranged between the wall (6) and the upstand (18) on the bed slab (7) is a joint (32/33) which may be of smaller width (32) at the bottom and greater width (33) at the top and which is filled with a visco-elastic grouting material whose viscosity is adjusted so that in the event of a sudden horizontal load on the wall it acts as a non-positively engaged abutment and transmits the horizonal force to the upstand whereas if the container is deformed slowly it either yields upwards or flows in from the cross- section at the top of the joint, as the case may be, with a wider joint space (33) at the top acting as a buffer space for the narrower space (32) at the bottom.

4. Double-walled container according to claim 3, characterised in that at least one heating duct (34) is arranged in the joint (32/33) and/or in the vicinity thereof in the bed slab (7), said duct being capable of heating the grouting material in the joint and controlling its flow behaviour.

5. Double-walled container according to claim 1 or 2, characterised in that the joint (42) is closed off with suitable thin-walled members (43) so as to be pressure resistant, capable of expansion and tightly sealed in all directions and is filled with a suitable liquid (44) which is connected via at least one duct (46) to a pressure vessel (45) and in that the rate of flow in this duct is controllable by means of a control valve (47).

6. Double-walled container according to claim 1 or 2, characterised in that instead of the joint having a sealed enclosure, an elastically expandable, sealed tube (48) is inserted in the joint which, by having liquid applied to it, bears tightly against the walls of the joint and fills it, engaging therewith non-positively.

7. Double-walled container according to claim 1 or 2, characterised in that a sealed compartmentalising member (16, 35) is inserted between the inner tank (2) and the steel joining structure (8 or 26).

8. Double-walled container according to claim 7, characterised in that, at its outer edge, the compartmentalising member (16) has a lip (17) similar to an upstand positioned at an angle to it, and in that it is connected to the joining plate (9) by the free edge of the upstand to form a tight seal.

9. Double-walled container according to claim 7, characterised in that the compartmentalising member (35) between the inner and outer tanks has compensators (36) arranged in a ring concentrically to the axis of the container.

10. Double-walled container according to claim 7, 8 or 9, characterised in that arranged on the compartmentalising member (35) in the region (37) of the connection to the joining plate (38) is at least one annular heating pipe (39) which can be used to heat this region.

11. Double-walled container according to claim 2, characterised in that the jacket tubes (30) surrounding the anchors (27) have tightly sealable gaiters (29) at their top and bottom ends and an anti-corrosion agent for the rod of the anchor can be grouted into the space (30) between the rod of the anchor and the tube.
